# EUROPÄISCHE PATENTSCHRIFT

(11) **EP 0 652 717 B1**
(45) Veröffentlichungstag und Bekanntmachung des Hinweises auf die Patenterteilung: **25.09.1996**
(21) Anmeldenummer: 93914621.3
(22) Anmeldetag: 09.07.1993
(51) Int. Cl.: A43C 11/16, A43C 11/00

(54) **SCHUH, INSBESONDERE SPORT- ODER FREIZEITSCHUH**
SHOE, ESPECIALLY A SPORTS OR LEISURE SHOE
CHAUSSURE, NOTAMMENT CHAUSSURE DE SPORT OU DE LOISIR

(30) Priorität: 22.07.1992 DE 9209867 U
(43) Veröffentlichungstag der Anmeldung: 17.05.1995
(73) Patentinhaber: PUMA Aktiengesellschaft Rudolf Dassler Sport, 91074 Herzogenaurach (DE)
(72) Erfinder: HALLENBECK, Barry, Nashua, NH 03063 (US)
(74) Vertreter: Hufnagel, Walter, Dipl.-Ing., Dipl.-Wirtsch.-Ing.
(86) Internationale Anmeldenummer: DE9300618
(87) Internationale Veröffentlichungsnummer: WO9402044

(56) Entgegenhaltungen:
- WO-A-92/09216
- DE-A- 3 932 023
- DE-U- 8 912 788

## Beschreibung

Die vorliegende Erfindung bezieht sich auf einen Schuh, insbesondere Sport- oder Freizeitschuh, gemäß dem Oberbegriff des Anspruches 1.

Ein derartiger Schuh ist beispielsweise aus dem DE-GM 89 12 788 bekannt. Bei diesem Schuh ist der Zentraldrehverschluß auf der Ristabdeckung angeordnet. Diese Ausgestaltung von Schuhen, insbesondere von Sport- oder Freizeitschuhen, hat sich in der Praxis bereits in großem Umfange bewährt.

Mit der vorliegenden Erfindung soll die Aufgabe gelöst werden, Schuhe, insbesondere Sport- oder Freizeitschuhe, bevorzugt für Mannschaftssportarten oder für Freizeitspiele in der Gruppe mit einem Zentraldrehverschluß derart zu versehen, daß sich der Zentraldrehverschluß beispielsweise beim Zusammenprall mit Spielgegnern oder auch mit Mitspielern möglichst nicht in bevorzugten Trittbereichen derartiger Schuhe befindet.

Gelöst wird diese Aufgabe durch die im Kennzeichen des Anspruches 1 angegebenen Merkmale.

Durch die Maßnahme, daß sich der Zentraldrehverschluß praktisch in einer mehr oder weniger senkrechten Ebene der Schaftaußenseite befindet, ist er gegen von oben her auftretende Belastungen, wie bei Mannschafts-Ballspielen mit zahlreichen Sprungaktionen sehr gut geschützt. Trotzdem kann er vom Benutzer einfach bedient werden und er stört auch nicht beim Tragen eines derartigen Schuhes oder bei der Ausübung von Sport- oder von Freizeitübungen.

Weitere vorteilhafte Einzelheiten der Erfindung sind in den Unteransprüchen angegeben und werden nachfolgend anhand der in der Zeichnung veranschaulichten Ausführungsbeispiele näher beschrieben.

Es zeigen:
- Fig. 1: eine perspektivische Ansicht eines Sportschuhes mit höherem Schaft, wie er beispielsweise als Basketball- oder als Volleyhall-Schuh Anwendung findet,
- Fig. 2 bis 6: schematische Darstellungen von Seitenansichten derartiger Schuhe mit unterschiedlichen Zonen, in denen der Zentraldrehverschluß bevorzugt angeordnet ist,
- Fig. 7 und 8: Seitenansichten derartiger Schuhe mit der Darstellung der bevorzugten Winkellage des Spannelements vom Zentraldrehverschluß zum ersten Umlenkelement und die
- Fig. 9 bis 11: jeweils schematische Darstellungen des möglichen Verlaufs des Spannelements.

In Fig. 1 ist mit 1 ein Schuh mit Schaftseitenteilen 2, von denen nur das eine sichtbar ist, und mit einer nach Art einer Zunge beweglichen oder die Zunge oder einen Teil derselben bildenden Ristabdeckung 3 bezeichnet. Die Ristabdeckung 3 bzw. die Zunge ist im Zehengrundgelenkbereich 4 mit dem Obermaterial des Schuhes 1 verbunden.

Am Schaftseitenteil 2 ist auf der Schaftaußenseite 9, wo der durch ein "X" angedeutete Außenknöchel 5 des Fußes eines Benutzers vorhanden ist, ein Zentraldrehverschluß 6 vorgesehen.

Mit dem Zentraldrehverschluß 6 ist ein Spannelement 7, beispielsweise ein Draht oder ein Seil aus Kunststoff oder aus Metall, fest verbunden. Dieses Spannelement 7 ist im Inneren des Zentraldrehverschlusses 6 - wie bekannt - auf- bzw. abwickelbar und somit verkürzbar bzw. verlängerbar. Das Spannelement 7 verläuft gemäß den Fig. 1, 9, 10 und 11 vom Zentraldrehverschluß 6 aus auf der Schaftaußenseite 9 des Außenknöchels 5 abwechselnd jeweils über ein Umlenkelement UR1 der Ristabdeckung 3, über ein Umlenkelement US1 des Schaftseitenteils 2 in Richtung zur Schuhspitze 8, überquert im Zehengrundgelenkbereich 4 den Fuß bzw. Schuh und verläuft von dort, wechselweise über Umlenkelemente US bzw. UR des anderen Schaftseitenteils 2 und der Ristabdeckung 3 nach oben zum Bereich des Innenknöchels 10 (siehe Fig. 9 bis 11). Beim Ausführungsbeispiel gemäß Fig. 9 ist das Spannelement 7 im Bereich des Innenknöchels 10 am Obermaterial befestigt. In dem in Fig. 10 gezeigten Spannschema des Spannelements 7 ist dieses um den Fersenschaftabschnitt 11 herumgeführt und auf der Seite des Zentraldrehverschlusses 6 am Obermaterial, vorzugsweise im Bereich des Zentraldrehverschlusses 6, befestigt.

Gemäß dem in Fig. 11 gezeigten Spannschema ist das Spannelement 7 um den Fersenschaftabschnitt 11 herum zum Zentraldrehverschluß 6 zurückgeführt und an diesem befestigt, insbesondere mit diesem spannbar gekuppelt.

Der Zentraldrehverschluß 6 ist in einem in Fig. 2 beispielhaft angedeuteten Umgebungsbereich 12 des Außenknöchels 5 vorgesehen. Bevorzugt umfaßt der Umgebungsbereich 12, wie in Fig. 3 beispielhaft dargestellt, nicht den engeren Bereich 13 des Außenknöchels 5, um einen Druck auf den Außenknöchel 5 möglichst zu vermeiden oder jedenfalls ausreichend gering zu halten.

Unter Umständen kann es vorteilhaft sein, den Zentraldrehverschluß 6 gemäß Fig. 4 in einem Umgebungsbereichs-Abschnitt 12.1 vorzusehen, der sich oberhalb vom Außenknöchel 5 etwa zwischen dem Fersenschaftabschnitt 11 und dem Ristbereich erstreckt, oder der sich gemäß Fig. 5 im Umgebungsbereichs-Abschnitt 12.2 unterhalb des Außenknöchels 5 befindet. Gegebenenfalls kann es zweckmäßig sein, den Zentraldrehverschluß 6 im Umgebungsbereichs-Abschnitt 12.3 zwischen dem Außenknöchel 5 und dem Fersenschaftabschnitt 11 vorzusehen, wie in Fig. 6 angedeutet ist.

Der Zentraldrehverschluß 6 und die obersten ersten Umlenkelemente UR1 der Ristabdeckung 3 sind bei den Ausführungsbeispielen gemäß Fig. 1 und 7 so angeordnet, daß das vom Zentraldrehverschluß 6 zu diesen gespannte Spannelement 7 zur gedachten Waagrechten 14 um einen geringen positiven Winkel +α oder um einen geringen negativen Winkel -α von bis zu etwa 15° verläuft. Hierdurch erhält man bei einem hohen Schaft einen festen Schaftabschluß, wobei die Spannwirkung in Richtung zur Ferse oder zum Fersenschaftabschnitt 11 gerichtet ist. Für Schuhe mit niedrigem Schaft, insbesondere für Halbschuhe, ist deren Anordnung zweckmäßig so gewählt, daß das Spannelement 7 einen Winkel α von etwa 0° bis 70° zur Waagrechten 14 einnimmt, wie in Fig. 8 dargestellt ist. Hierdurch wird ein guter Fersensitz gewährleistet. Die Spannwirkung kann hier in einen Bereich gelenkt werden, der zwischen der Ferse oder einem unteren Fersenschaftabschnitt 11 einerseits und anderseits auf der Fußaußenseite in Richtung zum Mittelfußknochen bzw. auf der Fußinnenseite in Richtung zur Fußwölbung liegt.

Gemäß einer vorteilhaften Weiterbildung der Erfindung ist jeweils das oberste erste Umlenkelement UR1 der Ristabdeckung 3 und das jeweils folgende Umlenkelement UR2 der Ristabdeckung 3 und das diesen zugeordnete Umlenkelement US1 am Obermaterial so angeordnet, daß die Spannrichtung des Spannelements 7 außen in Richtung des Bereiches Fersenschaftabschnitt 11 - Mittelfußknochen und innen zwischen Fersenschaftabschnitt 11 und Fußwölbung wirkt.

Das in den Zeichnungen stark ausgezogene Spannelement 7 ist vorzugsweise in an sich bekannter Weise verdeckt in Führungen, Kanälen oder dgl. angeordnet.

Wie bekannt, kann ein Zentraldrehverschluß 6 mit einer Schnellentrasteinrichtung Anwendung finden, beispielsweise durch eine Druckbetätigung auf das Scheibenzentrum des Zentraldrehverschlusses.

Bei Schuhen mit einer langen, insbesondere über den oberen Schuhrand 15 überstehenden Ristabdeckung 3 kann der oberhalb des Fußgelenks 16 vorhandene Abschnitt 3.1 längsgeteilt sein. Die dadurch vorhandene, gegebenenfalls überlappte Trennstelle 17, ist durch einen Schlitzschnellverschluß 18 schließbar. Hierdurch wird auch bei Schuhen mit hohem Schaft eine weite Öffnung oberhalb des Fußgelenks 16 erhalten und das An- und Ausziehen des Schuhes erleichtert. Der Schlitzschnellverschluß 18 kann beispielsweise ein Reißverschluß oder ein Schiebeverschluß, oder bei sich überlappenden Teilen, ein Klettverschluß sein.

## Patentansprüche

1. Schuh, insbesondere Sport- oder Freizeitschuh, mit zumindest zum Teil aus nachgiebigem Material bestehendem Oberteil, das an beiden Seiten zumindest bis zum Knöchel reicht, insbesondere diesen überdeckt oder diesen noch nach oben überragt, mit einer den Rist des Fußes abdeckenden, nach Art einer Zunge beweglichen oder die Zunge oder einen Teil einer Zunge bildenden Ristabdeckung und mit einem mit einem Spannelement gekuppelten Zentraldrehverschluß, mit dem die Spannlänge des Spannelements zum Schließen des Schuhes verkürzbar und zum Öffnen des Schuhes verlängerbar ist, wobei das Spannelement wechselweise von jeweils einem Umlenkelement am Obermaterialseitenteil zu einem Umlenkelement der Ristabdeckung geführt ist, dadurch gekennzeichnet, daß der Zentraldrehverschluß (6) auf der Schaftaußenseite (2) im Umgebungsbereich (12) des Außenknöchels (5) vorgesehen ist und daß das Spannelement (7) vom Zentraldrehverschluß (6) aus unter wechselweiser Fuhrung jeweils zwischen Ristabdeckung (3) und Obermaterialseitenteil (2) in Richtung zur Schuhspitze (8) verläuft, im Zehengrundgelenkbereich (4) den Rist überspannt und auf der anderen Seite unter wechselweiser Führung jeweils zwischen Ristabdeckung (3) und dem anderen Obermaterialseitenteil (2) nach oben verläuft und
- entweder
im Bereich des Innenknöchels (10) am Obermaterial befestigt ist
- oder
um den Fersenschaft (11) herumgeführt zum Zentraldrehverschluß (6) zurückgeführt und im Bereich des Zentraldrehverschlusses (6) am Obermaterial befestigt oder mit dem Zentraldrehverschluß (6) gekuppelt ist.

2. Schuh nach Anspruch 1, dadurch gekennzeichnet, daß der Zentraldrehverschluß (6) in einem Umgebungsbereich (12.1) zwischen dem Fersenschaftabschnitt (11) und dem Ristbereich oberhalb des Außenknöchels (5) vorgesehen ist.

3. Schuh nach Anspruch 1, dadurch gekennzeichnet, daß der Zentraldrehverschluß (6) in einem Umgebungsbereich (12.2) zwischen dem Fersenschaftabschnitt (11) und dem Ristbereich unterhalb des Außenknöchels (5) vorgesehen ist.

4. Schuh nach Anspruch 1, dadurch gekennzeichnet, daß der Zentraldrehverschluß (6) in einem Umgebungsbereich (12.3) zwischen dem Außenknöchel (5) und dem Fersenschaftabschnitt (11) vorgesehen ist.

5. Schuh nach einem der Ansprüche 1 bis 4, dadurch gekennzeichnet, daß der Zentraldrehverschluß (6) sowie jeweils ein an beiden Seitenbereichen der Ristabdeckung (3) vorhandenes oberstes erstes Umlenkelement (UR1) derart vorgesehen sind, daß das Spannelement (7) vom Zentraldrehverschluß (6) aus zu diesem Umlenkelement (UR1) in gespanntem Zustand zu einer gedachten Waagrechten (14) einen Winkel(+α/-α) von etwa +70° bis etwa -15° besitzt.

6. Schuh nach Anspruch 5, dadurch gekennzeichnet, daß der Zentraldrehverschluß (6) und die obersten ersten Umlenkelemente (UR1) derart angeordnet sind, daß die Spannwirkung des Spannelements (7) in Richtung zur Ferse oder zum Fersenschaftabschnitt (11) hin gerichtet ist.

7. Schuh nach Anspruch 5 oder 6, dadurch gekennzeichnet, daß das auf das jeweils oberste erste Umlenkelement (UR1) an den Seitenbereichen der Ristabdeckung (3) vorgesehene folgende Umlenkelement (UR2) und das zwischen diesem am Schaftseitenteil (2) vorgesehene, diesen beiden Umlenkelementen (UR1, UR2) zugeordnete und mit diesen verspannbare Umlenkelement (US1) derart angeordnet sind, daß die Spannwirkung des Spannelements (7) auf der Innenseite in Richtung eines Bereiches zwischen Fersenschaftabschnitt (11) und Fußwölbung und auf der Außenseite in Richtung eines Bereiches zwischen Fersenschaftabschnitt (11) und Mittelfußknochen hin gerichtet ist.

8. Schuh nach einem der Ansprüche 1 bis 7, dadurch gekennzeichnet, daß die Ristabdeckung (3) im Abschnitt (3.1) oberhalb des Fußgelenks (16) längsgeteilt ist und die Trennstelle (17) durch einen dort vorgesehenen Schlitzschnellverschluß (18), insbesondere in Form eines Reißverschlusses, Schiebeverschlusses oder Klettverschlusses mit sich überlappenden Teilen, schließbar ist.

9. Schuh nach Anspruch 8, dadurch gekennzeichnet, daß der Abschnitt (3.1) mit dem Schlitzschnellverschluß (18) zumindest teilweise über den Schuhrand (15) des Schaftes nach oben übersteht.

## Claims

1. Footwear, especially footwear for sport or leisure, with an upper part at least some of which consists of flexible material and which reaches at least up to the ankle on both sides and in particular overlaps or projects well above it, with an instep covering which covers the in-step of the foot and is movable after the style of a tongue or forms the tongue or one part of a tongue, and with a central rotary closure which is coupled to a tension element and by which the tension length of the tension element my be shortened for closing the footwear and lengthened for opening the footwear, because the tension element is led alternately from a deflector element on each side part of the upper material to a deflector element on the instep covering, characterized in that the central rotary closure (6) is provided on the outside (2) of the upper in the region (12) round the ankle on the outside (5) and that the tension element (7) runs from the central rotary closure (6), being led alternately between the instep covering (3) and the side part (2) of the upper material, in the direction of the toe (8) of the footwear, then crosses the instep in the region (4) of the main joint of the toes and runs upwards on the other side, being led alternately between the instep covering (3) and the other side part (2) of the upper material, and is
- either fastened to the upper material in the region of the ankle on the inside (10);
- or led back to the central rotary closure (6) round the upper at the heel (11) and fastened to the upper material in the region of the central rotary closure (6) or coupled to the central rotary closure (6).

2. Footwear as in Claim 1, characterized in that
the central rotary closure (6) is provided in an area (12.1) between the heel portion (11) of the upper and the region of the instep, above the ankle on the outside (5).

3. Footwear as in Claim 1, characterized in that
the central rotary closure (6) is provided in an area (12.2) between the heel portion (11) of the upper and the region of the instep, below the ankle on the outside (5).

4. Footwear as in Claim 1, characterized in that
the central rotary closure (6) in provided in an area (12.3) between the ankle on the outside (5) and the heel portion (11) of the upper.

5. Footwear as in one of the Claims 1 to 4, characterized in that
the central rotary closure (6) as well as one of the uppermost first deflector elements (UR1) present on the respective side regions of the instep covering (3) are provided in such a way that in the taut state the tension element (7) from the central rotary closure (6) to the said deflector element (UR1) makes an angle (+α/-α) to an imaginary horizontal line (14) of about +70° to -15°.

6. Footwear as in Claim 5, characterized in that
the central rotary closure (6) and the uppermost first deflector element (UR1) are arranged in such a way that the tension action of the tension element (7) is directed in the direction towards the heel or the heel portion (11) of the upper.

7. Footwear as in Claim 5 or 6, characterized in that
the deflector element (UR2) provided on the side regions of the instep covering (3) next to the respective uppermost first deflector element (UR1), and the deflector element (US1) which is provided between the latter on the side part (2) of the upper and associated with these two deflector elements (UR1, UR2) and able to be tightened with them, are arranged in such a way that the tension action of the tension element (7) is directed on the inside in the direction of a region between the heel portion (11) of the upper and the arch of the foot, and on the outside in the direction of a region between the heel portion (11) of the upper and the metatarsal bones.

8. Footwear as in one of the Claims 1 to 7, characterized in that
the instep covring (3) is divided longitudinally in the portion (3.1) above the ankle and the point of separation (17) my be closed by a slit snap closure (18) provided there, especially in the form of a zip-fastener, slide fastener or climbing fastener with overlapping parts.

9. Footwear as in Claim 8, characterized in that
the portion (3.1) with the slit snap fastener (18) stands up at least partially above the edge (15) of the upper of the shoe.

## Revendications

1. Chaussure, notamment chaussure de sport ou de loisir, comportant :
- un dessus fait au moins partiellement d'un matériau flexible et montant des deux côtés jusqu'à la cheville, en particulier pour la recouvrir ou la dépasser vers le haut,
- une couverture du cou de pied du genre languette mobile, constituant cette languette ou une partie de celle-ci,
- une fermeture rotative centrale associée à un élément de serrage de manière à raccourcir l'élément de serrage pour fermer la chaussure et à l'allonger pour l'ouvrir, le tracé de l'élément de serrage passant alternativement d'un élément de renvoi monté sur le côté du dessus de la chaussure à un élément de renvoi monté sur le côté de la couverture du cou de pied,
caractérisée en ce que :
- la fermeture rotative centrale (6) est montée sur le côté extérieur (2) de la tige, à proximité de la malléole externe (5) de la cheville,
- l'élément de serrage (7) part de la fermeture rotative centrale (6) et descend vers la pointe (8) de la chaussure en passant alternativement entre la couverture (3) et la partie latérale (2) du dessus de la chaussure, il exerce son serrage sur le cou de pied au niveau de la base (4) des orteils, puis remonte sur l'autre côté en passant alternativement de la couverture du cou de pied à l'autre côté (2) du dessus de la chaussure pour, soit être fixé sur le dessus de la chaussure au niveau de la malléole interne (10), soit rejoindre la fermeture centrale (6) en faisant le tour de la tige de talon (11) pour être fixé sur le dessus de la chaussure près de la fermeture (6) ou être raccordé à cette fermeture (6).

2. Chaussure selon la revendication 1,
caractérisée en ce que
la fermeture centrale (6) est prévue dans une zone (12.1) située entre la partie du talon (11) de la tige et le cou de pied, au-dessus et autour de la malléole externe (5).

3. Chaussure selon la revendication 1,
caractérisée en ce que
la fermeture centrale (6) est prévue dans une zone (12.2) située entre la partie du talon (11) de la tige et le cou de pied, en dessous et autour de la malléole externe (5).

4. Chaussure selon la revendication 1,
caractérisée en ce que
la fermeture centrale (6) est prévue dans une zone (12.3) située entre la malléole externe (5) et la partie du talon (11) de la cheville.

5. Chaussure selon une des revendications 1 à 4,
caractérisée en ce que
la fermeture rotative centrale (6) et chacun des deux premiers éléments de renvoi (UR1) situés en haut et sur les côtés de la couverture (3) du cou de pied, sont disposés de manière que l'élément de serrage (7) allant de la fermeture (6) à cet élément de renvoi (UR1) fasse, à l'état tendu, avec une horizontale imaginaire (14) un angle (+α/-α) allant de +70° à -15° environ.

6. Chaussure selon la revendication 5,
caractérisée en ce que
la fermeture centrale (6) et les premiers éléments supérieurs de renvoi (UR1) sont disposés de manière que l'élément de serrage (7) exerce son action en direction du talon ou de la partie de la tige (11) située au talon.

7. Chaussure selon la revendication 5 ou 6,
caractérisée en ce que
d'une part l'élément supérieur de renvoi (UR2) faisant suite à chacun des premiers éléments supérieurs de renvoi (UR1), sur les côtés respectifs de la couverture de cou de pied (3), d'autre part l'élément de renvoi (US1) monté sur le côté (2) de la tige, entre les éléments (UR1 et UR2) auxquels il est associé lors du serrage, sont disposés de manière que l'élément de serrage (7) exerce son action sur la face interne en direction d'une zone située entre la partie de la tige (11) située au talon et la cambrure du pied, sur la face externe en direction d'une zone située entre la partie de la tige (11) située au talon et la métatarse.

8. Chaussure selon l'une des revendications 1 à 7,
caractérisée en ce que
la couverture du cou de pied (3) est divisée en long dans la partie (3-1) située au-dessus de l'articulation (16) du pied, la ligne de séparation (17) pouvant être fermée par l'intermédiaire d'une fermeture rapide (18) prévue à cet endroit et présentant en particulier la forme d'une fermeture à crémaillère ou à glissière à crampons comportant des parties à recouvrement.

9. Chaussure selon la revendication 8,
caractérisée en ce que
la partie (3.1) équipée d'une fermeture rapide (18) dépasse au moins en partie au-dessus du bord (15) de la tige de la chaussure.
